# FASCICULE DE BREVET EUROPEEN

(11) **EP 0 511 042 B1**
(45) Date de publication et mention de la délivrance du brevet: **12.03.1997**
(21) Numéro de dépôt: 92400920.2
(22) Date de dépôt: 02.04.1992
(51) Int. Cl.: H01H 50/54, H01H 9/00, H01H 71/46

(54) **Appareil interrupteur électromécanique à bloc additif frontal**
Elektromechanisches Schaltgerät mit frontalem Zusatzbauteil
Electromechanic switchgear with additive frontal block

(30) Priorité: 22.04.1991 FR 9105422
(43) Date de publication de la demande: 28.10.1992
(73) Titulaire: SCHNEIDER ELECTRIC SA, 92100 Boulogne Billancourt (FR)
(72) Inventeur: Pichard, Christian, F-21380 Asnières Les Dijon (FR); Eschermann, Guy, F-21800 Quetigny (FR)
(74) Mandataire: Carias, Alain

(56) Documents cités:
- EP-A- 0 318 344
- DE-A- 1 590 883
- US-A- 4 622 444
- US-A- 4 774 484

## Description

La présente invention concerne un appareil interrupteur électromécanique comprenant un appareil principal auquel est adjoint un bloc additif de contacts auxiliaires.

De tels blocs additifs sont couramment adjoints à des appareils contacteurs, disjoncteurs ou contacteurs-disjoncteurs pour mettre en oeuvre un circuit électrique auxiliaire de signalisation ou de commande.

Le brevet US 4 622 444 décrit un disjoncteur dont le boîtier présente des évidements latéraux recevant des blocs additifs, ceci afin d'en faciliter le montage et le démontage.

Un exemple de contacteur équipé d'un bloc additif est décrit dans le brevet US 3 388 353. Dans cet example, le bloc additif, qui présente une forme de cassette comportant deux faces principales parallèles, est inséré et retenu dans le boîtier principal au terme d'un mouvement de translation plaçant un élément de transmission en position de coopération avec les contacts auxiliaires. Le boîtier du bloc additif comprend des orifices d'introduction de conducteurs dans des bornes de connexion auxiliaires débouchant sur une face principale dudit bloc.

Ces dispositions antérieures méritent d'être améliorées tant en ce qui concerne les opérations d'introduction et de retrait des blocs additifs que l'identification de leurs bornes et le câblage de celles-ci.

L'invention a notamment pour but d'agencer l'appareil interrupteur et son bloc additif de manière à rendre particulièrement commode l'adjonction du bloc additif à l'appareil.

Elle vise en particulier à permettre d'installer le bloc additif sur site après installation de l'appareil principal, sans modifier la pronfondeur ni la largeur de celui-ci.

Elle a aussi pour but de simplifier les moyens mécaniques utilisés dans le boîtier de l'appareil principal pour transmettre les ordres d'ouverture et de fermeture aux contacts principaux et ceux utilisés pour transmettre au bloc additif l'indication de l'état de ces contacts.

Elle a aussi pour but de faciliter l'identification de ses bornes et leur câblage.

Pour parvenir à ces résultats, l'invention propose un appareil interrupteur électromécanique multipolaire comprenant :
- un boîtier principal renfermant, pour chaque pôle électrique, un circuit interrupteur reliant deux bornes de puissance correspondantes et comportant au moins un contact mobile coopérant avec un contact fixe, et un élément de transmisssion susceptible de prendre une position marche et une position arrêt en fonction de l'état d'un organe de commande qui coopère avec un mécanisme de commande pour régir l'ouverture et/ou la fermeture des contacts, le boîtier comprenant :
   . à l'opposé de sa face de fixation, deux aires frontales munies d'orifices d'accès aux bornes de puissance à l'aide d'un tournevis,
   . des aires transversales supérieure et inférieure perpendiculaires auxdites aires frontales dans lesquelles débouchent lesdites bornes de puissance,
   . un nez séparant les aires frontales et logeant ledit mécanisme de commande, ce nez comportant une face frontale équipée du susdit organe de commande, ainsi que d'éléments de réglage et/ou de visualisation, et des faces transversales supérieure et inférieure parallèles auxdites aires transversales,
   . une ouverture frontale située entre l'une des susdites aires frontales et une face transversale correspondante du susdit nez, et
- un bloc additif comportant un boîtier renfermant un circuit électrique à contacts auxiliaires actionnable par ledit élément de transmission et qui est raccordé à des bornes de connexion auxiliaires, ce boîtier présentant une forme de cassette comportant deux faces principales parallèles et étant conçu de manière à être guidé par glissement par la face transversale correspondante pour s'insérer et être retenu dans ladite ouverture frontale, au terme d'un mouvement de translation plaçant l'élément de transmission en position de coopération avec les contacts auxiliaires, ledit boîtier comprenant d'une part, débouchant sur l'une de ses faces principales, des orifices d'introduction de conducteurs dans les bornes de connexion auxiliaires et, d'autre part, des orifices d'accès aux bornes auxiliaires par un tournevis qui sont axés parallèlement aux axes des orifices d'accès aux bornes de puissance à l'aide d'un tournevis.

Le bloc additif peut ainsi être chargé et déchargé facilement, notamment du fait que son boîtier peut glisser, voire reposer, sur une surface horizontale du nez du boîtier principal. De plus, son adjonction au boîtier principal peut avoir lieu après l'installation de l'appareil principal sans modifier ni la pronfondeur ni la largeur de celui-ci.

L'appareil interrupteur peut présenter un levier de transmission qui comprend un bras récepteur sollicité par un mécanisme de déclenchement et/ou l'armature d'un électroaimant inclus dans le boîtier principal ou adjoint à celui-ci et un bras de commande applicable sur l'organe de manoeuvre, le bras récepteur et le bras de commande étant situés de préférence sensiblement à 90°. La réalisation et l'assemblage de l'appareil sont donc simplifiés.

Le bloc additif peut avantageusement comprendre des moyens à saillie effaçable coopérant avec une paroi du boîtier principal pour assurer dans la phase d'introduction un forçage du levier de manoeuvre. Ceci permet d'être certain que, quels que soient l'état de l'appareil interrupteur et donc la position du levier de transmission, le levier de manoeuvre propre au bloc additif pourra être introduit dans une position correcte relativement aux parties coopérantes du levier de transmission.

Les bornes du bloc additif sont de préférence quinconcées avec celles de l'appareil pour faciliter le câblage. Le bloc additif peut avantageusement être agencé et monté pour être retournable dans l'ouverture frontale, afin de fonctionner soit en additif à ouverture, soit en additif à fermeture, sans modification du bloc ni de l'appareil.

Un exemple de réalisation de l'invention va à présent être décrit en regard des dessins.
La figure 1 représente en perspective un disjoncteur équipé d'un bloc additif conformément à l'invention ;
La figure 2 est une vue en coupe partielle et à plus grande échelle du disjoncteur de la figure 1 ;
Les figures 3 et 4 sont des coupes du bloc additif montrant celui-ci respectivement en position d'introduction et en position de fonctionnement dans le disjoncteur ;
La figure 5 est une vue en coupe selon la ligne V-V du bloc de la figure 3 ;
La figure 6 est une vue du bloc selon le plan VI-VI de la figure 5 ;
La figure 7 est une vue selon la flèche VII d'une partie du levier de transmission visible sur la figure 2 ;
La figure 8 est une vue latérale du levier de transmission ;
Les figures 9 à 12 montrent le bloc dans différentes positions fonctionnelles ;
Les figures 13 et 14 montrent en plan l'avant du disjoncteur selon que le bloc additif est monté en additif à ouverture ou à fermeture ;
La figure 15 montre schématiquement une variante de réalisation du bloc additif.

L'appareil interrupteur illustré est un disjoncteurmoteur présentant un boîtier 10 qui comprend vers l'avant un couvercle 11 et vers l'arrière un corps ou socle 12 fixable sur un support. Le boîtier 10 est muni frontalement - c'est-à-dire du côté opposé au côté de fixation - d'aires 13, 14 d'accès à des bornes de puissance 15. L'accès s'effectue pour un tournevis via des orifices 16 ménagés dans ces aires afin de permettre la fixation ou la libération de conducteurs de puissance. Ces conducteurs sont introduits dans des orifices 17 prévus dans des aires 18 supérieure et inférieure, perpendiculaires aux aires 13, 14. De plus, le boîtier 10 est muni d'un nez 20 qui porte, sur une surface frontale 21 plane et parallèle aux surfaces 13, 14, des éléments de réglage ou de visualisation tels que 22 et au moins un bouton de commande manuelle tel que 23. Il présente d'autre part des surfaces 24, 25 parallèles aux aires 18 et habituellement disposées horizontalement comme le montre la figure 1.

Le boîtier 10 loge, notamment dans le nez 20, un mécanisme de commande 26 coopérant avec le bouton 23 et des organes déclencheurs pour commander le déplacement de ponts de contact 27. Ces ponts sont déplaçables selon un axe X perpendiculaire à la surface frontale 21 et présentent des contacts mobiles 29 qui coopèrent avec des contacts fixes 28 pour ouvrir et fermer chacun un chemin de courant polaire entre deux bornes 15. L'ouverture des contacts s'effectue à partir du mécanisme 26 par action selon la flèche F1 sur l'extrémité d'un levier 30 applicable sur un support des ponts de contact. Elle peut aussi s'effectuer à partir d'un électroaimant intégré dans le boîtier ou faisant partie d'un bloc adjoint au boîtier 10 ; l'action d'ouverture peut alors s'exercer sur un point intermédiaire d'un grand bras 30a du levier 30 selon la flèche F2. La fermeture des contacts peut être engendrée de façon connue par le bouton 23 ou l'électroaimant.

Le levier 30 tourillonne sur des pivots 31 et il est sollicité dans le sens de la fermeture des contacts 28, 29 par un léger ressort 32. Il est coudé de manière à présenter un petit bras 30b qui commande directement le bloc additif. Les bras 30a, 30b font entre eux un angle approximativement droit.

Selon l'invention, une ouverture 33 est ménagée frontalement dans la surface 24 du boîtier entre le nez 20 et l'aire frontale 13 d'accès aux bornes 15. Dans l'ouverture 33 peut s'introduire par translation, à la manière d'une cassette, un bloc additif amovible, par exemple encliquetable ou accrochable, dont le boîtier 40 a une largeur au plus égale à celle du boîtier principal 10 ; la largeur du boîtier 40 est ici égale à celle du boîtier 10, diminuée de l'épaisseur des cloisons latérales 34 de celui-ci. En l'absence du bloc additif, l'ouverture 33 est masquée par un bandeau amovible. La profondeur du boîtier 40 et son insertion dans le boîtier 10 sont telles que la face frontale du boîtier 40 ne dépasse pas de la surface frontale 21 du boîtier 10.

Le boîtier 40 du bloc additif se compose d'un corps 40a et d'un couvercle 40b (voir figure 6) ou de deux demi-coquilles et il comprend un organe de contact fixe 42 et un contact mobile 43 pour établir ou couper une liaison électrique à simple coupure entre deux bornes à vis 44, 45. Les ouvertures 46 d'accès aux vis ont des axes D1 qui sont parallèles aux axes D2 des vis des bornes de puissance 15 et qui sont intercalés entre ces axes pour faciliter le câblage (voir figure 13). Des ouvertures traversantes 47 d'introduction des conducteurs débouchent sur une grande face horizontale 48 et sur une grande face horizontale opposée 49 du boîtier 40. On pourrait bien sûr prévoir dans le boîtier 40 une liaison électrique à double coupure.

Sur le côté frontal du boîtier 40, il est prévu entre les ouvertures 46 d'accès aux bornes 44, 45 une ouverture 50. Cette ouverture est centrée sur le plan médian Y du boîtier et loge l'extrémité manoeuvrable d'un verrou 60 décrit plus loin.

Le bloc additif 40 est retournable autour d'un axe perpendiculaire au plan de la surface frontale 21 du disjoncteur. Ce retournement permet au bloc additif de prendre deux positions fonctionnellement distinctes. Pour prendre l'une de ces positions, la face 49 du boîtier 40 glisse, lors de l'introduction de celui-ci dans l'ouverture 33, sur la surface 24 du nez 20 du boîtier 10. Pour prendre l'autre position, la face 48 du boîtier 40 glisse à l'introduction sur la surface 24.

Les dispositions suivantes sont prises à l'intérieur du boîtier 40 du bloc additif.

Le contact mobile 43 est porté par une extrémité d'une lame élastique 52. Celle-ci est sollicitée, du côté opposé aux contacts, par un ressort 53 de pression de contact. La lame élastique est encastrée à son autre extrémité dans une pièce de connexion 54 reliée à la borne 44. Le contact fixe 42 est porté par une autre pièce de connexion 55 reliée à la borne 45.

La lame 52 porte-contact est manoeuvrée par un levier 56 articulé à une extrémité 56a sur des tourillons d'axe D3 et accessible à son autre extrémité 56b, qui est libre, par une ouverture postérieure 57 du boîtier 40. La lame 52 et le levier 56 coopèrent en un point intermédiaire 56c de ce dernier. En lieu et place du levier, on peut prévoir un organe de manoeuvre coulissant.

Le verrou est constitué dans une première variante (figures 2 à 5) par un levier 60 indépendant du levier 56 et coopérant avec celui-ci notamment dans la plage d'introduction. Il est constitué dans une deuxième variante (figure 15) par au moins un élément d'encliquetage à point dur utilisant un effet élastique et prévu dans les boîtiers 10 et/ou 40.

Le levier de verrouillage 60 (figures 2 à 5) comprend une tête de manoeuvre 61 logée dans l'ouverture 50 et une saillie 62 pénétrant dans un évidement 58 du boîtier 40 et pouvant s'accrocher dans l'un ou l'autre de deux évidements 63, 64 prévus dans le boîtier 10, des deux côtés de l'ouverture frontale 33. Le levier 60 pivote autour d'un axe D4 du boîtier 40. L'axe D4 est parallèle à l'axe D3 et à l'axe longitudinal de la lame 52, ces axes étant perpendiculaires au plan Y. Le levier 60 possède un talon 66 opposé à la saillie 62 et applicable contre le levier 56 afin de forcer celui-ci en position d'ouverture des contacts auxiliaires dans la phase d'introduction. Enfin, le levier 60 est rappelé vers sa position de la figure 4 par un ressort ou par des pattes élastiques 67.

Le bloc additif retournable peut occuper une première position - correspondant à la fonction d'additif à fermeture (figures 9 et 10) - et une deuxième position - correspondant à la fonction d'additif à ouverture (figures 2 à 4 et 11, 12) -. Des marquages fonctionnels appropriés 70F et 700 sont prévus respectivement sur les faces opposées 48, 49 du boîtier 40 du bloc additif ; de la sorte, on visualise la fonction effectivement assurée par le bloc mis en place tout en occultant le marquage de la fonction non assurée. La fonction ouverture est illustrée figure 13 et la fonction fermeture figure 14.

Le levier 30 du disjoncteur commande par un premier bras 30a un organe portant les contacts de puissance et par un deuxième bras 30b la patte d'extrémité 56b du levier 56 du bloc additif. La patte 56b est désaxée par rapport au plan central Y du boîtier 40.

Le bras 30b du levier 30 se termine par un doigt 71F actif pour le fonctionnement en additif à fermeture et par un doigt 710 actif pour le fonctionnement en additif à ouverture. Chaque doigt permet d'ouvrir les contacts auxiliaires lorsque les contacts principaux sont ouverts (additif à fermeture) et fermés (additif à ouverture). Les doigts 71F, 710 agissent en directions opposées sur la patte 56b et sont alignés selon des axes D5, D6 symétriques par rapport au plan Y ; la patte 56b est alignée sur D5 (additif à fermeture) ou sur D6 (additif à ouverture). D'autres doigts 71M, 71N, indiqués en tirets sur la figure 7, peuvent être prévus sur le levier 30 pour actionner d'autres leviers de commande tels que 56 lorsque le bloc additif présente d'autres contacts (par exemple dans le cas d'un additif à quatre bornes).

Le montage et le mode de fonctionnement du bloc additif décrit sont les suivants.

Lorsque le bloc additif doit être chargé dans le disjoncteur, l'opérateur choisit son côté apparent vers le haut en fonction du mode souhaité et fait glisser le boîtier 40 sur la surface horizontale 24 du boîtier 10 pour l'engager dans l'ouverture 33 (figure 3). La saillie 62 du levier 60 est contrainte de s'effacer ; le levier 60 pivote en sens horaire et le talon 66 repousse le levier 56 qui pivote dans le même sens. Quel que soit l'état du disjoncteur, on est ainsi certain que la patte 56b se positionne du bon côté du doigt 710 ou 71F. En fin d'introduction, causée par une butée 72 du boîtier 10, la saillie 62 se loge dans l'ouverture 63 ou 64 pour assurer la retenue du bloc additif. On constate que le bloc additif est adjoint à l'appareil principal sans modifier la profondeur et la largeur de celui-ci, ni perturber son montage ou celui d'éventuels additifs latéraux.

En supposant que la fonction choisie est celle d'additif à fermeture (figures 9 et 10), les marquages 70F sont apparents sur la surface 49 du boîtier 40. Lorsque les contacts principaux du disjoncteur sont fermés (figure 9), le levier 30 est basculé dans le sens antihoraire et le doigt 71F laisse le levier 56 venir vers la gauche sous l'effet du ressort 53, de sorte que les contacts auxiliaires 42, 43 sont fermés. Lorsque les contacts principaux du disjoncteur sont ouverts (figure 10 ), le levier 30 est basculé dans le sens horaire et le doigt 71F s'applique sur la patte 56b. Le levier 56 pousse la lame 52 en comprimant le ressort 53 et sépare donc les contacts 42, 43.

Si la fonction choisie est celle d'additif à ouverture (figures 11 et 12), ce sont les marquages 700 qui sont apparents sur la surface 48 du boîtier 40. Si les contacts principaux du disjoncteur sont fermés (figure 11), le doigt 710 s'applique sur la patte 56b pour ouvrir les contacts auxiliaires. Si les contacts principaux sont ouverts (figure 12), le doigt 710 laisse la patte 56b revenir vers la droite et les contacts auxiliaires sont fermés.

Dans la variante illustrée sur la figure 15, le levier de commande 56 se met de lui-même en position d'ouverture de contacts auxiliaires en phase d'introduction. Il comprend à cet effet une saillie 56d qui joue le même rôle que la saillie 62 précédemment décrite. Le verrouillage du boîtier 40 par rapport au boîtier 10 s'effectue au moyen de crans ou d'éléments d'encliquetage 73 utilisant l'élasticité des parois des boîtiers ou d'éléments spécifiques de celles-ci.

Pour décharger le bloc additif, l'opérateur actionne le levier 60 du verrou pour en effacer la saillie 62 (figures 2 à 5) ou dégage les crans ou éléments d'encliquetage 73 (figure 15), puis tire le boîtier 40 hors du boîtier 10.

L'invention a été décrite à propos d'un disjoncteurmoteur. Elle s'applique également aux appareils interrupteurs tels que les contacteurs, contacteurs-disjoncteurs ou disjoncteurs de ligne. D'autres modifications peuvent être apportées au mode de réalisation décrit. Le levier pivotant de transmission et le levier pivotant de manoeuvre peuvent être remplacés par des organes déplaçables en translation.

## Revendications

1. Appareil interrupteur électromécanique multipolaire comprenant :
- un boîtier principal (10) renfermant, pour chaque pôle électrique, un circuit interrupteur reliant deux bornes de puissance correspondantes (15) et comportant au moins un contact mobile (29) coopérant avec un contact fixe (28), et un élément de transmission (30) susceptible de prendre une position marche et une position arrêt en fonction de l'état d'un organe de commande (23) qui coopère avec un mécanisme de commande (26) pour régir l'ouverture et/ou la fermeture des contacts (28, 29), le boîtier (10) comprenant :
. à l'opposé de sa face de fixation deux aires frontales (13, 14) munies d'orifices d'accès (16) aux bornes de puissance (15) à l'aide d'un tournevis,
. des aires transversales supérieure et inférieure (18) perpendiculaires auxdites aires frontales (13, 14) dans lesquelles débouchent lesdites bornes de puissance (15),
. un nez (20) séparant les aires frontales (13, 14) et logeant ledit mécanisme de commande (26), ce nez (20) comportant une face frontale (21) équipée du susdit organe de commande (23), ainsi que d'éléments de réglage et/ou de visualisation (22), et des faces transversales supérieure et inférieure (24, 25) parallèles auxdites aires transversales (18),
. une ouverture frontale (33) située entre l'une des susdites aires frontales (13) et une face transversale correspondante (24, 25) du susdit nez (20), et
- un bloc additif comportant un boîtier (40) renfermant un circuit électrique à contacts auxiliaires (42, 43) actionnable par ledit élément de transmission (30) et qui est raccordé à des bornes de connexion auxiliaires (44, 45), ce boîtier (40) présentant une forme de cassette comportant deux faces principales parallèles (48, 49) et étant conçu de manière à être guidé par glissement par la face transversale correspondante (24) pour s'insérer et être retenu dans ladite ouverture frontale (33), au terme d'un mouvement de translation plaçant l'élément de transmission (30) en position de coopération avec les contacts auxiliaires (42, 43), ledit boîtier (40) comprenant d'une part, débouchant sur l'une de ses faces principales (48, 49), des orifices (47) d'introduction de conducteurs dans les bornes de connexion auxiliaires (44, 45) et, d'autre part, des orifices d'accès aux bornes auxiliaires (44, 45) par un tournevis qui sont axés parallèlement aux axes des orifices d'accès (16) aux bornes de puissance (15) à l'aide d'un tournevis.

2. Appareil intrrupteur selon la revendication 1,
caractérisé en ce que la susdite face transversale correspondante est la face supérieure (24) du nez (20).

3. Appareil selon l'une des revendications 1 et 2,
caractérisé en ce que les orifices d'introduction des conducteurs dans les bornes de connexion auxiliaires (44, 45) sont des orifices traversants qui débouchent sur les deux faces principales du boîtier (40) du bloc additif.

4. Appareil selon la revendication 3,
caractérisé en ce que le bloc additif (40) est retournable autour d'un axe perpendiculaire au plan de la face frontale (21) du nez (20), de manière à pouvoir prendre deux positions fonctionnellement distinctes.

5. Appareil selon la revendication 4,
caractérisé en ce que, dans l'une desdites positions, le susdit bloc additif a la fonction d'interrupteur à ouverture et dans l'autre position, le susdit bloc additif a la fonction d'interrupteur de fermeture.

6. Appareil selon l'une des revendications précédentes,
caractérisé par le fait que l'élément de transmission du boîtier principal est un levier pivotant (30) et que le bloc additif comprend un organe de manoeuvre (56) des contacts auxiliaires (42, 43), sollicité par un bras (30b) du levier pivotant (30).

7. Appareil selon la revendication 6,
caractérisé par le fait que le levier de transmission (30) présente un bras récepteur (30a) sollicité par un mécanisme de déclenchement et/ou l'armature d'un électroaimant inclus dans le boîtier principal (10) ou adjoint à celui-ci et un bras de commande (30b) applicable sur l'organe de manoeuvre (56).

8. Appareil selon la revendication 7,
caractérisé par le fait que :
- le bras récepteur (30a) et le bras de commande (30b) font entre eux un angle approximativement droit,
- l'organe de manoeuvre (56) est un levier pivotant autour d'un axe (D3) parallèle à l'axe de pivotement (31) du levier de transmission (30).

9. Appareil selon l'une des revendications 6 à 8,
caractérisé par le fait que chaque voie du bloc additif est à simple coupure et comprend un contact mobile (43) porté par une lame souple (52) sollicitable par l'organe de manoeuvre (56).

10. Appareil selon l'une des revendications précédentes,
caractérisé par le fait que le bloc additif comprend des moyens à saillie effaçable (62) coopérant avec une paroi du boîtier principal (10) pour assurer dans la phase d'introduction un forçage du levier de manoeuvre (56).

11. Appareil selon l'une des revendications précédentes,
caractérisé par le fait qu'au bloc additif est associé un verrou (60) accessible par l'avant du boîtir principal et destiné à retenir le bloc additif dans l'ouverture frontale.

12. Appareil selon l'une des revendications précédentes,
caractérisé par le fait que les bornes (44, 45) du boîtier (40) du bloc additif sont quinconcées avec les bornes (15) du boîtier principal (10).

13. Appareil selon l'une des revendications précédentes,
caractérisé par le fait que le boîtier (40) du bloc additif a une largeur au plus égale à celle du boîtier (10) de l'appareil principal et une profondeur telle qu'en position montée, le boîtier (40) ne dépasse pas de la surface frontale (21) du boîtier de l'appareil principal.

## Patentansprüche

1. Vielpoliges elektromechanisches Schaltergerät, das aufweist:
- ein Hauptgehäuse (10), das für jeden elektrischen Pol eine Unterbrecherschaltung umschließt, die zwei entsprechende Leistungsklemmen (15) verbindet und mindestens einen beweglichen Kontakt (29), der mit einem festen Kontakt (28) zusammenwirkt, und ein Übertragungselement (30) enthält, das eine Ein- und eine Aus-Stellung in Abhängigkeit vom Zustand eines Steuerorgans (23) einnehmen kann, das mit einem Steuermechanismus (26) zusammenwirkt, um das öffnen und/oder das Schließen der Kontakte (28, 29) zu steuern, wobei das Gehäuse (10) enthält:
. entgegengesetzt zu seiner Befestigungsseite zwei Stirnflächen (13, 14), die mit Zugangsöffnungen (16) zu den Leistungsklemmen (15) mittels eines Schraubendrehers versehen sind,
. eine obere und eine untere Querfläche (18) senkrecht zu den Stirnflächen (13, 14), in die die Leistungsklemmen (15) münden,
. einen Vorsprung (20), der die Stirnflächen (13, 14) trennt und in dem der Steuermechanismus (26) angeordnet ist, wobei dieser Vorsprung (20) eine Stirnseite (21), die mit dem Steuerorgan (23) und mit Einstell- und/oder Anzeigemitteln (22) ausgestattet ist, und eine obere und eine untere Querseite (24, 25) parallel zu den Querflächen (18) aufweist,
. eine Stirnöffnung (33), die sich zwischen einer der Stirnflächen (13) und einer entsprechenden Querseite (24, 25) des Vorsprungs (20) befindet, und
- einen Zusatzblock mit einem Gehäuse (40), das eine elektrische Schaltung mit Hilfskontakten (42, 43) umschließt, die vom Übertragungselement (30) betätigt werden kann und die an Hilfs-Verbindungsklemmen (44, 45) angeschlossen ist, wobei dieses Gehäuse (40) die Form einer Kassette mit zwei parallelen Hauptflächen (48, 49) aufweist und so ausgebildet ist, daß es durch Gleiten auf der entsprechenden Querseite (24) geführt werden kann, um sich in die Stirnöffnung (33) einzufügen und in ihr gehalten zu werden nach einer Translationsbewegung, die das Übertragungselement (30) in die Stellung des Zusammenwirkens mit den Hilfskontakten (42, 43) bringt, wobei das Gehäuse (40) einerseits an einer seiner Hauptseiten (48, 49) Öffnungen (47) zur Einführung von Leitern in die Hilfsverbindungsklemmen (44, 45) und andererseits Zugangsöffnungen zu den Hilfsklemmen (44, 45) mittels eines Schraubendrehers aufweist, deren Achsen parallel zu den Achsen der Zugangsöffnungen (16) zu den Leistungsklemmen (15) mit Hilfe eines Schraubendrehers liegen.

2. Schaltergerät nach Anspruch 1, dadurch gekennzeichnet, daß die entsprechende Querseite die Oberseite (24) des Vorsprungs (20) ist.

3. Gerät nach einem der Ansprüche 1 und 2, dadurch gekennzeichnet, daß die Einführöffnungen der Leiter in die Hilfs-verbindungsklemmen (44, 45) durchgehende Öffnungen sind, die auf den beiden Hauptseiten des Gehäuses (40) des Zusatzblocks münden.

4. Gerät nach Anspruch 3, dadurch gekennzeichnet, daß der Zusatzblock (40) um eine Achse senkrecht zur Ebene der Stirnseite (21) des Vorsprungs (20) umgedreht werden kann, um zwei funktional unterschiedliche Stellungen einzunehmen.

5. Gerät nach Anspruch 4, dadurch gekennzeichnet, daß in einer der erwähnten Stellungen der Zusatzblock die Funktion eines Öffnungsschalters und in der anderen Stellung die Funktion eines Schließschalters hat.

6. Gerät nach einem der vorhergehenden Ansprüche, dadurch gekennzeichnet, daß das Übertragungselement des Hauptgehäuses ein Kipphebel (30) ist und daß der Zusatzblock ein Betätigungsorgan (56) für die Hilfskontakte (42, 43) aufweist, das von einem Arm (30b) des Kipphebels (30) betätigt wird.

7. Gerät nach Anspruch 6, dadurch gekennzeichnet, daß der Übertragungshebel (30) einen Empfangsarm (30a), der von einem Auslösemechanismus und/oder dem Magnetanker eines Elektromagneten beaufschlagt wird, der im Hauptgehäuse (10) enthalten oder diesem zugeordnet ist, und einen Steuerarm (30b) aufweist, der an das Betätigungsorgan (56) angelegt werden kann.

8. Gerät nach Anspruch 7, dadurch gekennzeichnet, daß - der Empfangsarm (30a) und der Steuerarm (30b) zwischen sich einen in etwa rechten Winkel bilden, - das Betätigungsorgan (56) ein Hebel ist, der um eine Achse (D3) parallel zur Kippachse (31) des Übertragungshebels (30) kippt.

9. Gerät nach einem der Ansprüche 6 bis 8, dadurch gekennzeichnet, daß jede Leitung des Zusatzblocks eine einfache Unterbrechung aufweist und ein bewegliches Element (43) enthält, das von eine biegsamen Plättchen (52) getragen wird, das vom Betätigungsorgan (56) beaufschlagt werden kann.

10. Gerät nach einem der vorhergehenden Ansprüche, dadurch gekennzeichnet, daß der Zusatzblock (40) Mittel mit rückstellbarem Vorsprung (62) aufweist, die mit einer Wand des Hauptgehäuses (10) zusammenwirken, um den Betätigungshebel (56) in der Einführphase zu steuern.

11. Gerät nach einem der vorhergehenden Ansprüche, dadurch gekennzeichnet, daß dem Zusatzblock ein Riegel (60) zugeordnet ist, der von der Vorderseite des Hauptgehäuses her zugänglich ist und den Zusatzblock in der Stirnöffnung halten soll.

12. Gerät nach einem der vorhergehenden Ansprüche, dadurch gekennzeichnet, daß die Klemmen (44, 45) des Gehäuses (40) des Zusatzblocks mit den Klemmen (15) des Hauptgehäuses (10) versetzt angeordnet sind.

13. Gerät nach einem der vorhergehenden Ansprüche, dadurch gekennzeichnet, daß das Gehäuse (40) des Zusatzblocks eine Breite aufweist, die nicht größer ist als die des Gehäuses (10) des Hauptgeräts, und eine derartige Tiefe, daß in der montierten Stellung das Gehäuse (40) nicht über die Stirnseite (21) des Gehäuses des Hauptgeräts vorsteht.

## Claims

1. Electromechanical multi-pole switch device comprising:
- a main casing (10) enclosing, for each electrical pole, a switch circuit connecting two corresponding power terminals (15) and comprising at least one mobile contact (29) cooperating with a fixed contact (28), and a transmission member (30) adapted to assume an on position and an off position according to the state of a control member (23) which cooperates with a control mechanism (26) for governing the opening and/or closing of the contacts (28, 29), said casing (10) comprising :
. opposite its fixing face, two front areas (13, 14) provided with orifices (16) for accessing the power terminals (15) by means of a screwdriver,
. upper and lower transverse areas (18) perpendicular to said front areas (13, 14) where said power terminals (15) end,
. a nose (20) which separates the front areas (13, 14) and houses said control mechanism (26), said nose (20) comprising a front face (21) provided with said control member (23), as well as operating and/or display elements (22) and an upper and lower transverse face (24, 25) parallel to said transverse areas (18),
. a front opening (33) provided between one of said front areas (13) and a corresponding transverse face (24, 25) of said nose (20), and
. an add-on module comprising a casing (40) including an electrical circuit with auxiliary contacts (42, 43) which can be operated by said transmission element (30) and which is connected to auxiliary connection terminals (44, 45), said casing (40) being in the form of a cassette comprising two parallel main faces (48, 49) and designed so as as to be guided by sliding on the corresponding transverse face (24) in order to be inserted and maintained in said front opening (33), at the end of a mouvement of translation which puts the transmission element (30) into a position where it cooperates with the auxiliary contacts (42, 43), said casing (40) comprising, on the one hand, opening into one of its main surfaces (48, 49), orifices (47) for introducing conductors into the auxiliary connection terminals (44, 45), and, on the other hand, orifices for accessing the auxiliary terminals (44, 45) by means of a screwdriver, the axes of said orifices being parallel to the axes of the orifices (16) for accessing the power terminals (15) by means of a screwdriver.

2. Switch device according to claim 1,
characterized in that said corresponding transverse face is the upper face (24) of the nose (20).

3. Device according to one of claims 1 and 2,
characterized in that the orifices for introducing the conductors into the auxiliary connection terminals (44, 45) are through orifices which open into the two main faces of the casing (40) of the add-on module.

4. Device according to claim 3,
characterized in that the add-on module (40) can be turned over about an axis perpendicular to the plane of the front face (21) of the nose (20) so as to assume two functionally different positions.

5. Device according to claim 4,
characterized in that, in one of said positions, said add-on module has the function of an opening switch, and in the other position, said add-on module has the function of a closing switch.

6. Device according to one of the preceding claims,
characterized in that the transmission element of the main casing is a pivoting lever (30), and that the add-on module comprises a member (56) for manoeuvering the auxiliary contacts (42, 43) acted on by an arm (30b) of the pivoting lever (30).

7. Device according to claim 6,
characterized in that the transmission lever (30) has a receiver arm (30a) acted on by a trip mechanism and/or the armature of a solenoid included in the main casing (10) or added to the latter, and a control arm (30b) adapted to be applied to the operating member (56).

8. Device according to claim 7,
characterized in that :
- the receiver arm (30a) and the control arm (30b) are at approximately right angles to each other, and
- the operating member (56) is a lever pivoting about an axis (D3) parallel to the pivot axis (31) of the transmission lever (30).

9. Device accurding to any one of claims 6 through 8,
characterized in that each channel of the add-on module is a single contact channel and includes a mobile contact (43) carried by a leaf-spring (52) adapted to be acted on by the operating member (56).

10. Device according to any one of the preceding claims,
characterized in that the add-on module comprises retractable projection means (62) cooperating with a wall of the main casing (10) to apply force to the operating lever (56) during insertion.

11. Device according to any one of the preceding claims,
characterized in that the add-on module is associated with a latch (60) accessible from the front of the main casing and adapted to retain the add-on module in the front aperture.

12. Device according to any one of the preceding claims,
characterized in that the terminals (44, 45) of the add-on module casing (40) are disposed in a quincunx arrangement with the terminals (15) of the main casing (10).

13. Device according to any one of the preceding claims,
characterized in that the add-on module casing (40) has a width at most equal to that of the casing (10) of the main device and a depth such that in the mounted position the casing (40) does not project beyond the front surface (21) of the main device casing.
